# EUROPÄISCHE PATENTSCHRIFT

(11) **EP 1 224 923 B1**
(45) Veröffentlichungstag und Bekanntmachung des Hinweises auf die Patenterteilung: **05.01.2005**
(21) Anmeldenummer: 01101214.3
(22) Anmeldetag: 19.01.2001
(51) Int. Cl.: A61G 7/012, A61G 7/00

(54) **Bett, insbesondere Kranken-, und/oder Pflegebett**
Bed, especially a medical and/or care bed
Lit, notamment lit pour malade et/ou pour prodigeur des soins

(43) Veröffentlichungstag der Anmeldung: 24.07.2002
(73) Patentinhaber: Hermann Bock GmbH, 33415 Verl (DE)
(72) Erfinder: Bock, Ernst, 33415 Verl (DE)
(74) Vertreter: Stenger, Watzke & Ring Patentanwälte

(56) Entgegenhaltungen:
- DE-U- 9 210 466
- US-A- 2 374 488
- US-A- 4 376 317
- US-A- 5 134 737
- US-A- 5 669 090

## Beschreibung

Die Erfindung betrifft ein Bett, insbesondere ein Kranken- und/oder Pflegebett, bestehend aus einem einen Bettrahmen aufweisenden Bettgestell und einem Traggestell, wobei der Bettrahmen aus Längs- und Querträgern gebildet ist.

Gattungsgemäße Betten sind aus dem Stand der Technik bekannt und werden in der Praxis unter anderem im Kranken- und/oder Pflegebereich eingesetzt. Sie dienen dem Patienten dazu, eine bequeme und vor allem eine krankheits- bzw. pflegegerechte Liege- bzw. Sitzposition im Bett einnehmen zu können. Zu diesem Zweck verfügen gattungsgemäße Betten zudem meist über Hubeinrichtungen zum Heben und Senken des Bettgestells sowie zusätzlich über Verstellmöglichkeiten hinsichtlich der Liegefläche.

Ein gattungsgemäßes Bett offenbart beispielsweise die CH-A-167 118. Gezeigt ist hier ein Kranken- und/oder Pflegebett, welches aus einem Bettrahmen sowie einem den Bettrahmen tragenden Hubgestell gebildet ist. Für ein Heben und Senken des Bettrahmens ist eine entsprechende Hubvorrichtung vorgesehen, die es dem Patienten ermöglicht, den Bettrahmen in der Höhe relativ zu verfahren. Aus der DE 44 16 689 ist ein Bett, insbesondere ein Krankenbett, bekannt, welches aus einem Bettgestell und einem im Bettgestell höhenverstellbar geführten Aufsatz mit Bettrahmen gebildet ist. Zudem verfügt dieses Bett über zwei unabhängig voneinander betreibbare Antriebsmotoren, die dazu dienen, den Bettaufsatz in der Höhe zu verfahren. Um sicherzustellen, daß bei der Höhenverstellung des Bettaufsatzes eine bestimmte Lage, insbesondere eine waagerechte Lage, beibehalten bleibt, wird vorgeschlagen, daß das Bett über eine Horizontalregeleinrichtung für den Bettaufsatz mit einer Neigungserkennungseinrichtung zur Erkennung der Neigung des Bettaufsatzes gegenüber dem Bettgestell verfügt.

Auch offenbaren beispielsweise die DE 195 47 206 C1 sowie die EP 0 433 737 B1 jeweils ein Kranken- und/oder Pflegebett mit einem Bettrahmen und einem den Bettrahmen tragenden Traggestell. Über eine entsprechende Hubvorrichtung sind der Bettrahmen und das Traggestell miteinander gekoppelt, wobei der Bettrahmen gegenüber dem Traggestell in der Höhe verfahrbar ist. Um nicht auf zusätzliches Personal angewiesen zu sein, ist eine Höhenverstellung des Bettrahmens über eine vom Patienten zu bedienende Fernbedienung möglich.

Die DE 22 23 271 offenbart ein Krankenhausbett mit einem Oberteil und einem Chassis, wobei das Oberteil relativ zum Chassis anhebbar und absenkbar ist. Zur Verbesserung des Hebekomforts sowie zur Vermeidung der Nachteile, welche mit der Verwendung hydraulischer Hebevorrichtungen einhergehen, wird hier vorgeschlagen, daß zum Anheben und Absenken des Oberteils eine mechanische Schrägplatten-Vorrichtung vorgesehen ist, und daß zur Steuerung des Absenkens eine Hydraulik-Dämpfungsstütze vorhanden ist.

Die US 5,669,090 offenbart den nächstliegenden Stand der Technik.

Gattungsgemäße Betten weisen zudem meist Tragrollen auf, die aus sowohl um ihre Quer- als auch um ihre Hochachse drehbar gelagerte Fußrollen gebildet sind und ein wenig kraftaufwendiges Verschieben sowie eine gute Manövrierfähigkeit des Bettes gewährleisten.

Die handelsüblichen Kranken- und/oder Pflegebetten sind auf Standardgröße bzw. Standardmaße ausgelegt. So weisen sie in der Regel ein Standardliegeflächenmaß von 90 x 200 cm auf. Die in der Regel zur Verfügung stehende Hubkraft der Hubeinrichtung ist für ein Hubgewicht von bis zu ca. 200 kg dimensioniert. Hierbei gilt es allerdings zu berücksichtigen, daß sich das insgesamt von der Hubeinrichtung zu bewegende Hubgewicht aus dem Gewicht des sich im Bett befindlichen Patientens und den in der Höhe verfahrbaren Teilen des Bettes selbst ergibt. Das maximal zulässige Patientengewicht ist aus diesem Grunde zumeist auf ca. 130 bis 140 kg beschränkt, was auch für die Betten der zuvor zitierten Druckschriften gilt.

Insbesondere im Hinblick auf die mögliche Hubleistung der Hubeinrichtung sind Standardkranken- und/oder Pflegebetten für übergewichtige Menschen mit Nachteil nicht geeignet. Zum einen besteht die Gefahr, daß die Bettkonstruktion einer Inbenutzungnahme durch übergewichtige Menschen nicht Stand hält, zum anderen kann ein sicherer Betrieb der Hubeinrichtung nicht gewährleistet werden, sobald eine Hubkraft von über ca. 200 kg von Nöten ist. Ferner ist für überwichtige Menschen die zur Verfügung stehende Liegefläche von 90 x 200 cm oftmals nicht ausreichend, um ein komfortables Liegen zu ermöglichen.

Um auch Schwergewichtigen die Möglichkeit zu geben, Kranken- und/oder Pflegebetten in Benutzung zu nehmen, die über entsprechenden Gebrauchs- und Bedienkomfort verfügen, wie beispielsweise die Höhenverstellung oder die Liegeflächeneinstellung, bedarf es Spezialanfertigungen, die individuell gefertigt werden müssen. In nachteiliger Weise ist dies sehr kostenaufwendig.

Das vorgenannte vorangestellt, liegt der Erfindung die **Aufgabe** zugrunde, ein Bett bereitzustellen, das auf einfache und wirtschaftliche Weise herstellbar ist und zur Aufnahme auch schwergewichtiger Personen geeignet ist.

Zur **Lösung** dieser Aufgabe wird mit der Erfindung vorgeschlagen, daß der Bettrahmen zusätzliche lastaufnehmende Fachwerkelemente aufweist.

Durch diese Maßnahme wird ein in sich gestärkter Bettrahmen bereitgestellt, der zur Aufnahme größerer Lasten geeignet ist. Zudem ist der erfindungsgemäße Bettrahmen verdreh- und verbiegungssteifer.

Mit dem erfindungsgemäßen Bett wird erstmals ein in Serie wirtschaftlich herstellbares Bett zur Verfügung gestellt, das zur Aufnahme von Schwerlasten geeignet ist, womit auch schwergewichtigen Personen die Möglichkeit geboten wird, Kranken- und/oder Pflegebetten in Benutzung zu nehmen, die über die gängigen Bedien- und Komforteinrichtungen, wie beispielsweise Hub- und Liegeflächeneinstellung, verfügen. Hierbei ist unter Schwerlast im Sinne der Erfindung ein Körpergewicht von bis zu 350 kg zu verstehen.

Das erfindungsgemäße Bett verfügt über eine Hubeinrichtung zum Heben und Senken des Bettgestells, die es ermöglicht, eine gegenüber dem Stand der Technik deutlich höhere Hubkraft zu erzeugen, so daß auch bei einer Ausnutzung des zulässigen Gesamtgewichts ein Heben und Senken des Bettgestells unter Berücksichtigung sämtlicher Sicherheitsaspekte gewährleistet ist. Auch die Verstelleinrichtung der Liegefläche ist auf die Inbenutzungnahme durch Schwergewichtige abgestimmt.

Gemäß einem Merkmal der Erfindung sind die am Bettrahmen zusätzlich angeordneten lastaufnehmenden Fachwerkelemente aus Vierkantrohren gebildete Querstreben. Diese sind mit dem Bettrahmen verschweißt und bewirken eine Verstärkung des Bettrahmens, die eine insgesamt höhere Lastaufnahme ermöglicht. Alternativ hierzu können die Querstreben mit dem Bettrahmen auch verschraubt sein.

Gemäß einem weiteren Merkmal der Erfindung weist das Bettgestell ein am Bettrahmen angeordnetes Bettrahmengestell auf, das über weitere zusätzliche Verstärkungselemente in Form von Verstärkungsstreben verfügt. Diese dienen dazu, das aus Bettrahmenstützen und Querholm bestehende Bettrahmengestell gleichfalls nach Art eines Fachwerks zusätzlich zu verstärken. Auch das Traggestell verfügt über einen zusätzlichen Verstärkungsholm. Ebenso wie die Querstreben des Bettrahmens sind auch die Verstärkungsstreben des Bettrahmengestells sowie der Verstärkungsholm des Traggestells mit der Gesamtkonstruktion verschweißt, wobei auch andere Verbindungsarten, wie z. B. verschrauben oder auch verkleben möglich sind.

Der Bettrahmen des erfindungsgemäßen Betts weist an seinen beiden Stirnseiten jeweils ein Bettrahmengestell auf, die mit dem Bettrahmen verschweißt sind. Bettrahmengestelle sowie Bettrahmen bilden zusammen das Bettgestell. Das Bettgestell weist stirnkantenseitig jeweils ein Traggestell auf. Jedes Traggestell verfügt seinerseits über jeweils einen von Tragrollen getragenen Tragholm, der nach oben ausgerichtet Tragbeine aufweist. Erfindungsgemäß ist der Tragholm durch einen Vestärkungsholm ergänzt. Die nach oben ragenden Tragbeine sind korrespondierend zu den hohl ausgeführten Bettrahmenstützen des Bettrahmengestells ausgebildet und im gebrauchsfertigen Zustand des erfindungsgemäßen Betts in diese hineingeschoben. Jedes Traggestell verfügt über eine separate Hubeinrichtung, die das Traggestell mit dem jeweils zugehörigen Bettrahmengestell koppelt. Auf diese Weise kann eine Relativbewegung des Bettgestells gegenüber den Traggestellen erreicht werden, indem die von den Tragbeinen des Traggestells geführten Bettrahmenstützen über die Hubeinrichtung angehoben oder abgesenkt werden.

Sämtliche Bettbestandteile sind derart verstärkt ausgebildet bzw. dimensioniert, daß Schwerlasten von bis zu 350 kg vom erfindungsgemäßen Bett aufgenommen werden können. Dabei kann auch bei der Zuladung einer solchen Schwerlast sowohl die Hubeinrichtung zum Heben und Senken des Bettgestells als auch die Verstelleinrichtung zur Nivellierung und Ausrichtung der Liegefläche in vorteilhafter Weise eingesetzt werden, um eine optimierte Liegeposition für den im Bett befindlichen Patienten zu gewährleisten. Genannt sei beispielsweise die Trendelenburgsche Lagerung.

Gemäß einem weiteren Merkmal der Erfindung ist das Bettgestell gegenüber einem jeden der beiden Traggestelle mittels einer entsprechenden Hubeinrichtung mechanisch, elektromechanisch und/oder hydraulisch oder pneumatisch höhenverstellbar. Zu diesem Zweck verfügt jede Hubeinrichtung über einen Hubmotor. Dieser erzeugt in vorteilhafter Weise eine Hubkraft von 5000 N. Zur Versorgung des Hubmotors mit elektrischer Energie kann ein entsprechender Transformator vorgesehen sein.

Die Hubeinrichtung verfügt desweiteren über einen pneumatisch oder hydraulisch betreibbaren Hubkolben. Alternativ hierzu kann die Hubeinrichtung auch durch eine Zahnstangen-Ritzel-Anordnung gebildet sein.

Gemäß einem besonderen Vorteil der Erfindung sind die Hubmotoren der Hubeinrichtungen unabhängig voneinander betreibbar, so daß das Bettgestell gegenüber jedem Traggestell einzeln durch Heben und/oder Senken verfahrbar ist. Auf diese Weise läßt sich auch eine gegenüber dem Fußboden geneigte Stellung der Liegefläche erreichen.

Gemäß einem weiteren Merkmal der Erfindung weist das Traggestell fußseitig Tragrollen auf. Diese Tragrollen sind in vorteilhafter Weise aus sowohl um die Quer- als auch um die Hochachse drehbar gelagerte Fußrollen gebildet und vermögen eine Tragkraft von wenigstens 150 kg aufzunehmen. Beispielhaft kann jedes Traggestell über zwei Tragrollen verfügen, so daß das erfindungsgemäße Bett mit insgesamt vier Tragrollen versehen ist, womit eine Mindesttragkraft von 600 kg sichergestellt ist.

Der Bettrahmen des erfindungsgemäßen Betts ist gemäß einem weiteren Merkmal der Erfindung mit einer mittels zusätzlicher Querstreben verstärkten Liegefläche versehen. Diese Liegefläche ist mittels dafür vorgesehener Liegeflächenmotoren verstellbar ausgebildet. Hierfür sind vorzugsweise zwei parallel geschaltete Liegeflächenmotoren vorgesehen, die vom im Bett Liegenden mittels einer entsprechenden Fernbedienung einzeln ansteuerbar sind. Auf diese Weise kann die wunschgemäße Liegeposition über ein Verstellen der Liegefläche genau eingestellt werden. Die Liegeflächenmotoren erzeugen vorzugsweise eine Verstellkraft von jeweils 10000 N.

Gemäß einem weiteren Merkmal der Erfindung ist eine Liegeflächen-Auflage vorgesehen, die aus wasserresistentem Multiplex-Schichtholz gebildet ist. Das Schichtholz kann gemäß einem weiteren Merkmal der Erfindung eine Metall-Innenverstärkung aufweisen.

Zur Sicherung des im Bett Befindlichen kann zudem ein den Bettrahmen umgebendes Seitengitter vorgesehen sein. Das Seitengitter ist vorzugsweise aus Holz mit integrierter Metall-Innenverstärkung gebildet. Für die Krankenhausausführung des Bettes kann das Seitengitter auch als Stahlseitengitter mit Kunststoff-Endstücken ausgebildet sein.

Gemäß einer weiteren vorteilhaften Ausführungsform bietet das erfindungsgemäße Bett eine größere Liegefläche als die standardmäßigen 90 x 200 cm, so daß auch einem Übergewichtigen mit naturgemäß größerem Platzbedarf die Möglichkeit gegeben wird, komfortabel zu liegen. Dies ist auch insbesondere dann angebracht, wenn zusätzlich Seitengitter am Bett angeordnet sind, um ein Herausfallen des im Bett Befindlichen zu vermeiden. Ohne eine verbreiterte Liegefläche wäre der übergewichtige Patient regelrecht eingeengt. Daher wird vorgeschlagen, die Liegefläche zu verbreitern, so auf beispielsweise 120 cm. Um ein problemloses Manövrieren des Bettes weiterhin zu gewährleisten wird ferner vorgeschlagen, die zusätzliche Liegefläche dergestalt an der standardgemäßen Liegefläche mit einer Breite von 90 cm anzuordnen, daß diese bei Bedarf weggeklappt werden kann, so daß das Bett dann wiederum eine Standardbreite aufweist. Dabei ist es z.B. möglich, die erfindungsgemäßen Betten von vornherein mit verschwenkbaren Seitenbereichen auszustatten, welche die Liegefläche auf beispielsweise 120 cm verbreitern, wobei die Breite bei Bedarf auf die standardmäßigen 90 cm durch Wegklappen der Seitenteile verringert werden kann.

Gemäß einer weiteren vorteilhaften Ausführungsform wird vorgeschlagen, gemäß dem Baukastenprinzip ein Verbreiterungselement in der gewünschten Breite an einem Bett mit Standardbreite anzuordnen. Dies kann beispielsweise mittels beweglicher Elemente erfolgen, so daß ein Wegklappen der Verbreiterungselemente ermöglicht wird. Dies kann beispielsweise über einfache Rastelemente, Scharniere o.ä. erfolgen. Dabei können Betten mit Standardbreite mit Anordnungsvorrichtungen ausgestattet werden, in welche die Verbreiterungselemente eingehakt, eingehangen oder sonstwie befestigt werden können. Dadurch müssen Betten für Schwergewichtige mit verbreiterter Liegefläche nicht extra gelagert und bereitgestellt werden, sondern es ist möglich, die Betten bei Bedarf auf die erforderliche Breite zu verbreitern.

Ferner wird vorgeschlagen, zusätzlich ein Auflager wenigstens im Verbindungsbereich der Hauptliegefläche mit dem Verbreiterungselement anzuordnen, welches das Seitenteil zusätzlich stützt, so daß ein ungewolltes Wegbrechen des Seitenteils bei stärkeren Belastungen durch den Patienten verhindert wird. Des weiteren werden mit der Erfindung einzeln abklappbare Liegeflächen-, Fuß- und Kopfteilelemente vorgeschlagen. Dadurch werden die über die Hubeinrichtungen möglichen Bewegungen der einzelnen Elemente nicht beeinflußt und bleiben unbeeinträchtigt. Ferner sollten die Seitenteile derart verstärkt ausgebildet sein, so daß sie den erhöhten Belastungsanforderungen durch den Schwergewichtigen stand halten.

Durch die Abklappbarkeit der Liegeflächen wird die freie Manövrierfähigkeit des Bettes gesichert. So ist ein Problem insbesondere in klinischen Bereichen, daß die Türen zumeist Standardbreiten aufweisen und die Betten auf diese abgestimmt werden, um insbesondere die freie Beförderung des Kranken in seinem Bett zu sichern. Durch die vorteilhafte Ausgestaltung, das Bett mit abklappbaren verbreiterten Seitenelementen zu versehen, welche entweder im wesentlichen permanent über Scharniere o.ä. an der standardgemäßen Liegefläche befestigt werden können oder nachträglich über Anornungsvorrichtungen im Bedarfsfall beweglich am Bett angeordnet werden und so die Liegefläche verbreitern, wird dem übergewichtigen Patienten eine komfortable Liegefläche mit ausreichender Breite zur Verfügung gestellt, wobei die Manövrierfähigkeit des verbreiterten Bettes nicht eingeschränkt ist, da die Verbreiterungsbereiche im Bedarfsfall weggeklappt werden können, um beispielsweise durch Türen zu fahren. Dabei können die Seitengitter an den Verbreiterungselementen angeordnet werden.

Weitere Vorteile und Merkmale der Erfindung ergeben sich aus der nachfolgenden Beschreibung anhand der Zeichnungen. Dabei zeigen:
- Fig. 1: eine schematische Stirnseitenansicht des erfindungsgemäßen Betts;
- Fig. 2: eine schematische Draufsicht auf das erfindungsgemäße Bett und
- Fig. 3: eine schematische Seitenansicht des erfindungsgemäßen Betts.

Das erfindungsgemäße Bett besteht aus einem Bettrahmen 2, zwei jeweils stirnseitig am Bettrahmen 2 angeordneten Bettrahmengestellen 3 sowie zwei Traggestellen 10. Der Bettrahmen 2 und die Bettrahmengestelle 3 sind miteinander verschraubt bzw. miteinander verschweißt und bilden zusammen das Bettgestell 1. Dieser Zusammenhang ist am deutlichsten Fig. 3 zu entnehmen.

Der Bettrahmen 2 besteht seinerseits aus zwei Längsträgem 7 sowie zwei Querträgem 8, die miteinander zu einem rechteckförmigen Tragrahmen verbunden sind. Zur Aufnahme von Schwerlasten von bis zu 350 kg ist der Bettrahmen 2 zusätzlich mit lastaufnehmenden Fachwerkelementen in Form von Querstreben 9 versehen. Dies zeigt Fig. 2.

Ein Bettrahmengestell 3 besteht seinerseits jeweils aus zwei Bettrahmenstützen 4 sowie einem die beiden Bettrahmenstützen 4 miteinander verbindenden Querholm 5. Beispielhaft ist in Fig. 1 der Querholm 5 als Winkelelement ausgebildet. Zur Verstärkung des Bettrahmengestells 3 sind zwei zusätzliche Verstärkungsstreben 6 vorgesehen. Diese verbinden den Querholm 5 und die Bettrahmenstützen 4 gleichfalls nach Art eines Fachwerks miteinander.

Fig. 1 ist desweiteren zu entnehmen, daß jedes der beiden Traggestelle 10 aus einem Tragholm 13 gebildet ist, der jeweils zwei nach oben weisende und mit dem Tragholm 13 fest verbundene Tragbeine 11 aufweist. Zur Verstärkung ist zudem jeweils ein Verstärkungsholm 14 vorgesehen. Die Tragbeine 11 sind jeweils korrespondierend zu den hohl ausgeführten Bettrahmenstützen 4 ausgebildet und im gebrauchsfertigen Zustand des Betts in diese hineingeführt. Hierbei sind die Bettrahmenstützen 4 sowie Tragbeine 11 vorzugsweise aus Vierkanthohlprofilrohren gebildet, wobei die Außenabmessungen jeweils so aufeinander abgestimmt sind, daß die Tragbeine 11 innerhalb der Bettrahmenstützen 4 geführt werden können.

Jedes Traggestell 10 ist über eine entsprechende Hubeinrichtung 15 mit dem jeweils korrespondierenden Bettrahmengestell 3 gekoppelt. Über eine Bedienung der Hubeinrichtung 15 kann so eine relative Bewegung, d. h. ein Heben und Senken, des Bettgestells 1 gegenüber den Traggestellen 10 bewirkt werden. In vorteilhafter Weise sind dabei die beiden Hubeinrichtungen voneinander unabhängig betreibbar, so daß auch gegenüber dem Fußboden geneigte Positionen des Bettrahmens 2 einstellbar sind.

Die Hubeinrichtung 15 besteht ihrerseits aus einem Hubkolben 16 sowie einem Hubmotor 17. Zur Bewältigung einer aufgenommenen Schwerlast erzeugt ein jeder der beiden Hubmotoren 17 eine Hubkraft von bis zu 5000 N. Alternativ zu einem Hubkolben 16 kann auch eine Zahnstange-Ritzel-Anordnung vorgesehen sein.

Das erfindungsgemäße Bett verfügt zudem über eine in den Figuren nicht dargestellte Liegefläche. Diese Liegefläche ist zur Verstärkung mit zusätzlichen Querstreben ausgebildet und kann über zwei parallel geschaltete Liegeflächenmotoren in der Ausrichtung verstellt werden. Jeder der beiden Liegeflächenmotoren erzeugt eine Verstellkraft von jeweils mindestens 10000 N.

Insgesamt wird mit dem erfindungsgemäßen Bett eine auf Schwerlasten von bis zu 350 kg ausgerichtete Konstruktion zur Verfügung gestellt, mit der es schwergewichtigen Personen ermöglicht wird, eine komfortable und vor allem pflegegerechte Liege- und/oder Sitzposition einzunehmen. Die Dimensionierung des erfindungsgemäßen Bettes ist dabei derart ausgelegt, daß sowohl die Tragfunktion bei einer Zuladung von bis zu 350 kg gewährleistet ist, als auch über die Hub- und/oder Liegeflächenmotoren eine bedarfsgemäße Ausrichtung des gesamten Bettgestells bzw. der Liegefläche ermöglicht ist.

### Bezugszeichenliste

- 1: Bettgestell
- 2: Bettrahmen
- 3: Bettrahmengestell
- 4: Bettrahmenstütze
- 5: Querholm
- 6: Verstärkungsstrebe
- 7: Längsträger
- 8: Querträger
- 9: Querstrebe
- 10: Traggestell
- 11: Tragbein
- 12: Tragrolle
- 13: Tragholm
- 14: Verstärkungsholm
- 15: Hubeinrichtung
- 16: Hubkolben
- 17: Hubmotor

## Patentansprüche

1. Bett,
- mit einem Bettgestell (1), welches aus einem aus Längs- und Querträgem (7, 8) gebildeten Bettrahmen (2) und zwei jeweils stimseitig am Bettrahmen (2) angeordneten Bettrahmengestellen (3) besteht, wobei ein jedes Bettrahmengestell (3) aus zwei Bettrahmenstützen (4) sowie einem die beiden Bettrahmenstützen (4) miteinander verbindenden Querholm (5) gebildet ist,
- und mit zwei Traggestellen (10), wobei jedes der beiden Traggestelle (10) aus einem Tragholm (13) gebildet ist, der jeweils zwei nach oben weisende und mit dem Tragholm (13) fest verbundene Tragbeine (11) aufweist,
- wobei das Bettgestell (1) stimkantenseitig jeweils ein Traggestell (10) aufweist, wobei jedes Traggestell (10) über eine eigene, einen Hubmotor (17) mit einer Hubkraft von wenigstens 5000 Newton aufweisende Hubeinrichtung (15) an das Bettgestell (1) gekoppelt ist,
- wobei der Bettrahmen (2) als zusätzliche lastaufnehmende Fachwerkelemente quer zur Richtung der Längsträger (7) des Bettrahmens (2) angeordnete Querstreben (9) aufweist,
- wobei jedes der beiden Bettrahmengestelle (3) als zusätzliche lastaufnehmende Fachwerkelemente Verstärkungsstreben (6) aufweist,
- wobei jedes der beiden Traggestelle (10) als zusätzliches lastaufnehmendes Fachwerkelement einen Verstärkungsholm (14) aufweist,
- wobei der Bettrahmen (2) mit einer mittels Querstreben verstärkten Liegefläche versehen ist,
- wobei an der Liegefläche Verbreiterungselemente abklappbar oder lösbar angeordnet sind, so daß das Bett ohne diese Elemente eine geringere Breite aufweist.

2. Bett nach Anspruch 1, **dadurch gekennzeichnet, daß** die Querstreben (9) und/oder die Verstärkungsstreben (6) Vierkantrohre sind.

3. Bett nach Anspruch 2, **dadurch gekennzeichnet, daß** die Querstreben (9) bzw. die Verstärkungsstreben (6) mit dem Bettrahmen (2) bzw. dem Bettrahmengstell (3) verschweißt sind.

4. Bett nach einem der Ansprüche 1 bis 3, **dadurch gekennzeichnet, daß** die Hubmotoren (17) der Hubeinrichtungen (15) unabhängig voneinander betreibbar sind.

5. Bett nach einem der vorhergehenden Ansprüche, **dadurch gekennzeichnet, daß** das Traggestell (10) fußseitig mit Tragrollen (12) versehen ist, wobei jede Tragrolle (12) eine Tragkraft von wenigstens 150 kg aufweist.

6. Bett nach einem der vorhergehenden Ansprüche, **dadurch gekennzeichnet, daß** die Liegefläche verstellbar ausgebildet ist, wobei für ein Verstellen der Liegefläche zwei parallel geschaltete Liegeflächenmotoren vorgesehen sind, die jeweils eine Verstellkraft von wenigstens je 10.000 N erzeugen.

7. Bett nach einem der vorhergehenden Ansprüche, **dadurch gekennzeichnet, daß** die Liegeflächen-Auflage aus Schichtholz gebildet ist und eine Metall-lnnenverstärkung aufweist.

8. Bett nach einem der vorhergehenden Ansprüche, **dadurch gekennzeichnet, daß** wenigstens Teilbereiche der Liegeflächen sowie Kopf- und Fußteilelement unabhängig voneinander wegklappbar sind.

## Claims

1. Bed,
- with a bedstead (1) which comprises a bed frame (2) formed from longitudinal and transverse supports (7, 8) and two bed frame structures each disposed at the end on the bed frame (2), wherein each bed frame structure (3) is formed by two bed frame supports (4) as well as a transverse spar (5) which connects the two bed frame supports (4) to one another,
- and with two supporting structures (10), wherein each of the two supporting structures (10) is formed by a supporting spar (13) each of which has two supporting legs (11) which point upwards and are firmly connected to the supporting spar (13),
- wherein the bedstead (1) has a supporting structure (10) on each end face, each supporting structure (10) being coupled to the bedstead (1) by way of its own lifting device (15) which has a lifting power of at least 5000 newtons,
- wherein the bed frame (2) has transverse struts (9) which are disposed transversely with respect to the direction of the longitudinal supports (7) of the bed frame (2) as additional load-bearing latticework elements,
- wherein each of the two bed frame structures (3) has reinforcing struts (6) as additional load-bearing latticework elements,
- wherein each of the two supporting structures (10) has a reinforcing spar (14) as additional load-bearing latticework element,
- wherein the bed frame (2) is provided with a resting surface which is reinforced by means of transverse struts,
- wherein expansion elements are disposed on the resting surface so that they can be folded away or detached, so that without these elements the bed has a narrower width.

2. Bed as claimed in Claim 1, **characterised in that** the transverse struts (9) and/or the reinforcing struts (6) are rectangular tubes.

3. Bed as claimed in Claim 2, **characterised in that** the transverse struts (9) or the reinforcing struts (6) respectively are welded to the bed frame (2) or the bed frame structure (3) respectively.

4. Bed as claimed in any one of Claims 1 to 3, **characterised in that** the lifting motors (17) of the lifting devices (15) can be operated independently of one another.

5. Bed as claimed in any one of the preceding claims, **characterised in that** the supporting structure (10) is provided at the foot end with supporting rollers (12), each supporting roller (12) having a load-bearing capacity of at least 150 kg.

6. Bed as claimed in any one of the preceding claims, **characterised in that** the resting surface is designed to be adjustable, wherein two parallel-connected resting surface motors each having an adjusting force of at least 10,000 N are provided for adjustment of the resting surface.

7. Bed as claimed in any one of the preceding claims, **characterised in that** the resting surface support is made from laminated wood and has a metal internal reinforcement.

8. Bed as claimed in any one of the preceding claims, **characterised in that** at least partial areas of the resting surfaces as well as head and foot elements can be folded away independently of one another.

## Revendications

1. Lit
- comprenant un bâti de lit (1), qui est formé par un cadre de lit (2), constitué de barres longitudinales et transversales (7, 8), et par deux supports de cadre (3) agencés chacun du côté frontal contre le cadre de lit (2), chacun des supports de cadre (3) étant formé par deux montants de support (4), ainsi qu'un longeron transversal (5) réunissant les deux montants de support (4),
- et comprenant deux châssis de support (10), chacun des deux châssis de support (10) étant formé par un longeron de support (13), qui comporte respectivement deux jambes de support (11) orientées vers le haut et assemblées fermement avec le longeron de support (13),
- dans lequel lit le bâti de lit (1) comporte du côté de la face frontale un châssis de support (10), chaque châssis de support (10) étant couplé au bâti de lit (1) par l'intermédiaire de son propre dispositif de levage (15) muni d'un moteur de levage (17) avec une force de levage d'au moins 5 000 Newton,
- dans lequel le cadre de lit (2) est muni d'entretoises (9) formant des éléments de charpente supplémentaires destinés à absorber les charges et agencés transversalement à la direction des barres longitudinales (7) du cadre de lit (2),
- dans lequel chacun des deux supports de cadre (3) est muni d'entretoises de renfort (6) formant des éléments de charpente supplémentaires destinés à absorber les charges,
- chacun des deux châssis de support (10) étant muni d'un longeron de support (14) formant un élément de charpente supplémentaire destiné à absorber des charges,
- le cadre de lit (2) étant muni d'une surface de couchage, renforcée par des entretoises,
- des éléments d'élargissement étant montés de manière rabattable ou amovibles contre la surface de couchage, de telle sorte que, sans ces éléments, le lit comporte une plus petite largeur.

2. Lit selon la revendication 1, **caractérisé en ce que** les entretoises (9) et/ou les entretoises de renfort (6) sont des tubes à section rectangulaire.

3. Lit selon la revendication 2, **caractérisé en ce que** les entretoises (9) et les entretoises de renfort (6) sont soudés respectivement contre le cadre de lit (2) et le support de cadre (3).

4. Lit selon l'une quelconque des revendications 1 à 3, **caractérisé en ce que** les moteurs de levage (17) des dispositifs de levage (15) peuvent être actionnés indépendamment l'un de l'autre.

5. Lit selon l'une quelconque des revendications précédentes, **caractérisé en ce que** le châssis de support (10) est muni, du côté des pieds, de roues de support (12), chaque roue de support ayant une force portante d'au moins 150 kg.

6. Lit selon l'une quelconque des revendications précédentes, **caractérisé en ce que** la surface de couchage est réglable, deux moteurs pour surface de couchage, montés en parallèle, étant prévus pour un réglage de la surface de couchage et générant chacun une force de réglage d'au moins 10 000 N.

7. Lit selon l'une quelconque des revendications précédentes, **caractérisé en ce que** le sommier de la surface de couchage est réalisé en bois stratifié et comporte un renforcement intérieur métallique.

8. Lit selon l'une quelconque des revendications précédentes, **caractérisé en ce qu'**au moins des zones partielles de la surface de couchage, ainsi que l'élément de tête et l'élément de pied peuvent être séparés les uns des autres par rabattement.
